# EUROPÄISCHE PATENTSCHRIFT

(11) **EP 1 057 626 B1**
(45) Veröffentlichungstag und Bekanntmachung des Hinweises auf die Patenterteilung: **25.09.2002**
(21) Anmeldenummer: 00111151.7
(22) Anmeldetag: 24.05.2000
(51) Int. Cl.: B41F 21/10

(54) **Greifervorrichtung für eine Druckmaschine**
Gripper device for a printing press
Dispositif de pinces pour une machine à imprimer

(30) Priorität: 01.06.1999 DE 29909544 U
(43) Veröffentlichungstag der Anmeldung: 06.12.2000
(73) Patentinhaber: MAN Roland Druckmaschinen AG, 63075 Offenbach (DE)
(72) Erfinder: Michalak, Gerd, 63517 Rodenbach 1 (DE); Krämer, Hans-Jürgen, 63150 Heusenstamm (DE)
(74) Vertreter: Stahl, Dietmar

(56) Entgegenhaltungen:
- DE-A- 4 424 972
- DE-B- 1 137 040
- DE-B- 1 234 738
- DE-C- 3 445 886
- US-A- 2 859 692

## Beschreibung

Die Erfindung betrifft eine Greifervorrichtung zum Transport von Bogen an einer Bogenkante in einer Druckmaschine mit mehreren Greifern und zwischen den Greifern vorgesehenen Zwischenräumen, in die Gegengreifer bei der Zuführung und Abnahme der Bogen eintauchen, wobei in den Zwischenräumen bewegliche Bogenauflagen angeordnet sind, die in einem Bewegungsbereich der Greifervorrichtung, in dem die Zwischenräume von den Gegengreifern freigegeben sind, in die Greiferebene bewegbar sind.

Bei einer aus der DE 34 45 886 C2 bekannten Greifervorrichtung der angegebenen Art sind in den Zwischenräumen zwischen den Greifern als Sauggreifer ausgebildete Zusatzgreifer angeordnet, die eine mit Saugöffnungen versehene Bogenauflage haben. Zur Bewegung der Zusatzgreifer in die Greiferebene und aus ihr heraus ist in dem mit der Greifervorrichtung ausgerüsteten Zylinder eine Steuerwelle gelagert, die über Hebel und Nocken mit den Zusatzgreifern in Wirkverbindung steht und in Abhängigkeit von einer am Maschinenständer angeordneten Steuerkurve im Maschinentakt eine Schaltbewegung zum Ein- oder Ausfahren der Zusatzgreifer ausführt. Diese bekannte Vorrichtung zum Antrieb der Zusatzgreifer erfordert einen vergleichsweise hohen Bau-und Wartungsaufwand.

Aus DE-B-12 34 738 ist eine Bogenübergabevorrichtung in einer Bogenverarbeitungsmaschine bekannt.

Um ein Durchhängen der Bogenkanten zu vermeiden, sind in Bogenlaufrichtung vor der Greiferschließlinie des zugeordneten Greifersystems Niederhaltemittel angeordnet. Diese Niederhaltemittel sind als in Richtung Bogenlauf gekrümmte Bleche oder als Walzen ausgebildet und sind über Federn abgestützt am jeweiligen, das Greifersystem tragenden Trommelkörper fixiert.

Der Erfindung liegt die Aufgabe zugrunde, eine Vorrichtung der eingangs genannten Art zu schaffen, die sich durch einen geringen Bauaufwand auszeichnet.

Die Aufgabe wird erfindungsgemäß dadurch gelöst, daß die beweglichen Bogenauflagen bei einer Bogenübergabe durch die in die Zwischenräume eintauchenden Gegengreifer aus der Greiferebene und dem Bewegungsbereich der Gegengreifer herausbewegbar sind.

Die erfindungsgemäße Greifervorrichtung hat den Vorteil, daß zum Bewegen der beweglichen Bogenauflagen keine zusätzliche Antriebseinrichtung erforderlich ist, sondern hierzu das Eintauchen der Gegengreifer in die Zwischenräume bei der Bogenübergabe genutzt wird. Der Bauaufwand für die Anordnung beweglicher Greiferauflagen in den Zwischenräumen der Greifervorrichtung kann daher im Vergleich zu der bekannten Lösung erheblich verringert werden. Infolge des geringeren Bauaufwands ist die Anwendung beweglicher Greiferauflagen auch dann wirtschaftlich, wenn diese nicht Bestandteil eines Zusatzgreifers sind, sondern lediglich als zusätzliche Auflage für den Bogenrand im Bereich der Zwischenräume zwischen den feststehenden Greiferauflagen dient, um Eckenumknicken und Faltenbildung zu vermeiden.

Zur Übertragung der Bewegung von den Gegengreifern auf die beweglichen Bogenauflagen kann erfindungsgemäß vorgesehen sein, daß die beweglichen Bogenauflagen auf der dem Bogen abgekehrten Seite einen feststehenden, in die Bewegungsbahn des Greiferfingers des Gegengreifers hineinragenden Nocken haben. Hierbei ist es vorteilhaft, wenn die beweglichen Bogenauflagen in einer im wesentlichen senkrecht zur Greiferebene ausgerichteten Geradführung geführt und mit Hilfe von Federn in die Greiferebene bewegbar sind. Weiterhin kann vorgesehen sein, daß die Lage der beweglichen Bogenauflagen in der Greiferebene durch einstellbare Anschläge festlegbar ist. Die beweglichen Bogenauflagen können sich nur über einen Teil oder über die gesamte Breite der Zwischenräume erstrecken. Weiterhin können die beweglichen Bogenauflage auch als Sauggreifer ausgebildet sein, um die Belastung der Bogenvorderkante zu verringern. Hierbei ist es allerdings erforderlich, die Saugwirkung der Sauggreifer mit Hilfe einer geeigneten Steuerung jeweils vor dem Herausbewegen der Sauggreifer aus der Greiferebene abzuschalten.

Die Erfindung wird nachfolgend anhand eines Ausführungsbeispiels näher erläutert, das in der Zeichnung dargestellt ist. Es zeigen
- Figur 1: eine Schnittansicht einer erfindungsgemäßen Greifervorrichtung im Zusammenwirken mit Gegengreifern und
- Figur 2: eine perspektivische Darstellung der Greiferauflagen und der Bogenauflage der Greifervorichtung gemäß Figur 1.

Figur 1 zeigt die Greifervorrichtungen zweier Bogenführungszylinder 1, 2, beispielsweise eines einen Bogen 3 zuführenden Transferzylinders und eines den Bogen 3 abnehmenden Druckzylinders, im Zeitpunkt der Bogenübergabe. Der Bogenführungszylinder 2 weist eine sich in Achsrichtung erstreckende Greiferleiste 4 auf, die eine Mehrzahl durch Zwischenräume 5 voneinander getrennte Greiferauflagen 6 bildet. Den Greiferauflagen 6 sind auf einer Greiferwelle 7 angeordnete Greifer 8 zugeordnet. In der geschlossenen Greiferstellung drücken die Greifer 8 mit ihren Greiferfingern 9 den Rand des Bogens 3 fest gegen die Greiferauflage 6.

In den Zwischenräumen 5 der Greiferleiste 4 sind in radialer Richtung bewegliche Bogenauflagen 10 mit einer Anlagefläche 11 angeordnet. Die Bogenauflagen 10 sind jeweils an einem Zapfen 12 befestigt, der in einer Bohrung 13 der Greiferleiste 4 längsbeweglich gelagert ist. In der Bohrung 13 ist auf einem dünneren Abschnitt 14 des Zapfens 12 eine Anschlagscheibe 15 und eine Druckfeder 16 angeordnet, die sich an der Anschlagscheibe 15 und einer in der Bohrung 13 befestigten Hülse 17 abstützt. Durch die Druckfeder 16 kann der Zapfen 12 und mit ihm die Bogenauflage 10 in eine ausgefahrene Stellung bewegt werden, in der die Anlagefläche 11 in einer mit den Greiferauflagen 6 gemeinsamen Ebene liegt. Diese Stellung wird durch einen einstellbaren Anschlag 18 am radial inneren Ende des Zapfens 12 bestimmt, der auf der der Druckfeder 16 abgekehrten Seite an der Hülse 17 anschlägt. Auf der der Greiferwelle zugekehrten Seite hat die Bogenauflage 10 einen aus dem Zwischenraum 5 herausragenden Nocken 19 mit einer Führungsfläche für den Gegengreifer.

An dem Bogenführungszylinder 1 ist eine Greiferleiste 20 mit durch Zwischenräume getrennten Greiferauflagen 21 angebracht, denen auf einer Greiferwelle 22 befestigte Greifer 23 mit Greiferfingern 24 zugeordnet sind. Die Greiferauflagen 21 und die Greifer 23 sind gegenüber den Greiferauflagen 6 und den Greifern 8 in axialer Richtung versetzt angeordnet, so daß sich die Greiferauflagen 21 und die Greifer 23 jeweils in der Mitte der Zwischenräume 5 befinden.

Bei der in Figur 1 gezeigten Bogenübergabe tauchen die Greifer 23 mit ihren Greiferfingern 24 in die Zwischenräume 5 der Greiferleiste 4 ein. Hierbei gelangen die Greiferfinger 24 in Kontakt mit den Nocken 19 der Bogenauflage 10 und verdrängen dadurch die Bogenauflage 10 gegen den Widerstand der Druckfedern 16 radial nach innen. Nach dem Schließen der Greifer 8 öffnen die Greifer 23 und fahren mit ihren Greiferfingern 24 aus den Zwischenräumen 5 heraus, wobei sie zunächst an den Nocken 19 entlanggleiten und dann von den Nocken 19 vollständig abheben. Hierbei werden die Bogenauflagen 10 von den Druckfedern 16 wieder radial nach außen in die Anschlagposition bewegt, in der ihre Anlagefläche 11 in der Greiferebene liegt und den Bogen 3 abstützt. Bei der Abnahme des Bogens 3 von dem Bogenführungszylinder 2 wiederholt sich der beschriebene Vorgang im Zusammenwirken mit den Greifern des abnehmenden Transferzylinders in analoger Weise.

Durch die ausgefahrenen Bogenauflagen 10 wird der Rand des Bogens 3 bis zur Übergabe an die abnehmenden Greifer in den Zwischenräumen 5 gestützt und in seiner Planlage stabilisiert. Eine Faltenbildung und das Umknicken überstehender Formate wird vermieden.

## Patentansprüche

1. Greifervorrichtung zum Transport von Bogen (3) an einer Bogenkante in einer Druckmaschine mit mehreren Greifern (8) und zwischen den Greifern vorgesehenen Zwischenräumen (5), in die Gegengreifer (23) bei der Zuführung und Abnahme der Bogen eintauchen, wobei in den Zwischenräumen bewegliche Bogenauflagen (10) angeordnet sind, die in einem Bewegungsbereich der Greifervorrichtung, in dem die Zwischenräume von den Gegengreifern freigegeben sind, in die Greiferebene bewegbar sind,
**dadurch gekennzeichnet,**
**daß** die beweglichen Bogenauflagen (10) bei einer Bogenübergabe durch die in die Zwischenräume (5) eintauchenden Gegengreifer (23) aus der Greiferebene und dem Bewegungsbereich der Gegengreifer (23) herausbewegbar sind.

2. Greifervorrichtung nach Anspruch 1, **dadurch gekennzeichnet, daß** die beweglichen Bogenauflagen (10) auf einer dem Bogen (3) abgekehrten Seite einen feststehenden, in die Bewegungsbahn des Greiferfingers (24) des Gegengreifers (23) hineinragenden Nocken (19) haben.

3. Greifervorrichtung nach einem der Ansprüche 1 oder 2, **dadurch gekennzeichnet, daß** die beweglichen Bogenauflagen (10) in einer im wesentlichen senkrecht zur Greiferebene ausgerichteten Geradführung geführt und mit Hilfe von Federn (16) in die Greiferebene bewegbar sind.

4. Greifervorrichtung nach einem der vorhergehenden Ansprüche, **dadurch gekennzeichnet, daß** die Lage der beweglichen Bogenauflagen (10) in der Greiferebene durch einstellbare Anschläge (18) festlegbar ist.

5. Greifervorrichtung nach einem der vorhergehenden Ansprüche, **dadurch gekennzeichnet, daß** sich die beweglichen Bogenauflagen (10) über die gesamte Breite der Zwischenräume (5) erstrecken.

6. Greifervorrichtung nach einem der vorhergehenden Ansprüche, **dadurch gekennzeichnet, daß** die beweglichen Bogenauflagen als Sauggreifer ausgebildet sind.

7. Greifervorrichtung nach dem Anspruch 6, **dadurch gekennzeichnet, daß** eine Steuerung vorgesehen ist, die die Saugwirkung der Sauggreifer jeweils vor dem Herausbewegen der Sauggreifer aus der Greiferebene abschaltet.

## Claims

1. Gripper device for transporting sheets (3) at a sheet edge in a printing press with several grippers (8) and interspaces (5) provided between the grippers into which counter grippers (23) dip on the feed and removal of the sheets, wherein, in the interspaces, movable sheet supports (10) are arranged which are movable in a range of movement of the gripper device in which the interspaces are free of the counter grippers into the gripper plane, **characterised in that** the movable sheet supports (10) can be moved out on a sheet transfer by the counter grippers dipping into the interspaces (5) out of gripper plane and the range of movement of the counter grippers (23).

2. Gripper device according to Claim 1, **characterised in that** the movable sheet supports (10) have on a side facing away from the sheet (3) a fixed cam (19) projecting into the path of movement of the gripper fingers (24) of the counter grippers (23).

3. Gripper device according to one of Claims 1 or 2, **characterised in that** the movable sheet supports (10) are guided in a straight line guide directed essentially perpendicular to the gripper plane and movable into the gripper plane with the aid of springs (16).

4. Gripper device according to one of the preceding Claims, **characterised in that** the position of the movable sheet supports (10) in the gripper plane is determined by adjustable stops (18).

5. Gripper device according to one of the preceding Claims, **characterised in that** the movable sheet supports (10) extend across the entire width of the interspaces (5).

6. Gripper device according to one of the preceding Claims, **characterised in that** the movable sheet supports are constructed as suction grippers.

7. Gripper device according to Claim 6, **characterised in that** a control is provided which switches off the suction action of the suction gripper in each case prior to the moving out of the suction gripper from the gripper plane.

## Revendications

1. Dispositif de pinces pour le transport de feuilles (3) sur un bord de feuille dans une machine d'impression, comprenant plusieurs pinces (8) et des intervalles (5) prévus entre les pinces, dans lesquels des contre-pinces (23) pénètrent lors de l'amenée et de la reprise des feuilles, des supports de feuilles mobiles (10) disposés dans les intervalles pouvant être amenés dans le plan des pinces, dans une zone de déplacement du dispositif de pinces dans laquelle les intervalles sont libérés par les contre-pinces,
**caractérisé en ce que** les supports de feuilles mobiles (10), lors du transfert d'une feuille, peuvent être amenés en dehors du plan des pinces et de la zone de déplacement des contre-pinces (23), par les contre-pinces (23) pénétrant dans les intervalles (5).

2. Dispositif de pinces selon la revendication 1,
**caractérisé en ce que** les supports de feuilles mobiles (10) ont, du côté opposé à la feuille (3), une came (19) fixe, entrant dans la trajectoire du doigt de pince (24) de la contre-pince (23).

3. Dispositif de pinces selon l'une quelconque des revendications 1 ou 2,
**caractérisé en ce que** les supports de feuilles mobiles (10) sont guidés dans un guide rectiligne orienté de manière sensiblement perpendiculaire au plan des pinces et peuvent être amenés dans le plan des pinces au moyen de ressorts (16).

4. Dispositif de pinces selon l'une quelconque des revendications précédentes,
**caractérisé en ce que** la position des supports de feuilles mobiles (10) peut être fixée dans le plan des pinces par des butées réglables (18).

5. Dispositif de pinces selon l'une quelconque des revendications précédentes,
**caractérisé en ce que** les supports de feuilles mobiles (10) s'étendent sur toute la largeur des intervalles (5).

6. Dispositif de pinces selon l'une quelconque des revendications précédentes,
**caractérisé en ce que** les supports de feuilles mobiles sont conçus comme des pinces aspirantes.

7. Dispositif de pinces selon la revendication 6,
**caractérisé en ce qu'**une commande est prévue pour arrêter l'effet d'aspiration des pinces aspirantes avant que celles-ci ne sortent du plan des pinces.
